# FASCICULE DE BREVET EUROPEEN

(11) **EP 1 177 742 B1**
(45) Date de publication et mention de la délivrance du brevet: **11.05.2005**
(21) Numéro de dépôt: 01401758.6
(22) Date de dépôt: 02.07.2001
(51) Int. Cl.: A45D 40/22

(54) **Boîtier à moyens d'articulation invisibles**
Kosmetikdose mit verdecktem Scharnier
Cosmetic case with invisible pivoting means

(30) Priorité: 04.08.2000 FR 0010329
(43) Date de publication de la demande: 06.02.2002
(73) Titulaire: QUALIPAC, 92200 Neuilly-Sur-Seine (FR)
(72) Inventeur: Delmon, Marc, 15130 Le Bex D'Ytrac (FR)
(74) Mandataire: Lerner, François

(56) Documents cités:
- EP-A- 0 250 310
- US-A- 2 415 357
- US-A- 3 682 348

## Description

L'invention concerne un boîtier, en particulier destiné à renfermer un produit cosmétique.

Plus précisément, l'invention concerne un boîtier comprenant essentiellement une base, un couvercle et des moyens d'articulation du couvercle par rapport à la base entre une position fermée dans laquelle il vient au contact de la base et une position ouverte dans laquelle il est sensiblement à l'écart de la base.

Elle vise à réaliser une articulation dont les moyens sont dissimulés à l'intérieur, du boîtier entre la base et le couvercle, et par conséquent invisibles, lorsque le couvercle est en position fermée.

Il est décrit dans EP-A-0 250 310 un tel boîtier. Les moyens d'articulation présentent une première et une deuxième parties liées pour l'une au couvercle et pour l'autre à la base. La première partie comprend un axe et la deuxième partie un logement dans lequel pivote ledit axe suivant un axe de rotation, afin d'articuler le couvercle par rapport à la base entre la position fermée et la position ouverte.

Toutefois, cette charnière rotative nécessite de réaliser des ouvertures radiales dans le boîtier afin de permettre le passage de bras reliant le couvercle à l'axe. En outre, elle présente un encombrement relativement conséquent et ne permet guère d'obtenir un angle de rotation bien supérieur à 90 degrés. Par ailleurs, US-A-2 415 357 décrit un boîtier selon le préambule de la revendication 1. Toutefois, ce boîtier n'est pas d'une utilisation très aisée, nécessitant ainsi l'utilisation des deux mains pour l'ouvrir et le fermer.

Afin de remédier à ces inconvénients, l'invention propose que le dispositif comprenne en outre des moyens pour combiner la rotation et la translation de la première partie des moyens d'articulation par rapport à la deuxième partie des moyens d'articulation.

Le déplacement de l'axe à l'intérieur du logement permet d'augmenter l'angle d'ouverture, tout en réduisant l'ouverture dans la base et l'encombrement des moyens d'articulation. La combinaison des mouvements de rotation et de translation facilite les opérations d'ouverture et de fermeture du couvercle.

Selon une caractéristique de l'invention :
- la première partie des moyens d'articulation comprenne en outre une languette présentant une forme d'arc et l'axe soit décalé par rapport au centre de courbure de l'arc,
- la deuxième partie des moyens d'articulation comprenne en outre des moyens de guidage coopérant avec ladite languette pour combiner la rotation et la translation de la première partie des moyens d'articulation par rapport à la deuxième partie des moyens d'articulation entre la position fermée et la position ouverte du couvercle.

L'angle d'ouverture peut ainsi être élevé et l'encombrement des moyens d'articulation réduit.

Une réalisation intéressante proposée par l'invention consiste en ce que :
- l'axe soit relié au couvercle par l'intermédiaire de la languette, et
- les moyens de guidage comprennent une fente ménagée dans le réceptacle, dans laquelle coulisse la languette.

En complément, afin de permettre une réalisation et en particulier un montage aisés du boîtier, ainsi qu'un fonctionnement satisfaisant, l'invention propose que :
- la fente et la languette présentent sensiblement la même largeur,
- la languette soit reliée à l'axe par une portion de raccordement définissant un col, plus étroit que la languette,
- la fente soit interrompue dans une portion centrale par un évidement, ledit évidement présentant une largueur inférieure à celle de la fente ménageant deux portions extrêmes de la fente, mais supérieure à celle du col, afin de permettre l'insertion de la languette dans la fente.

Afin d'améliorer encore le rapport encombrement/angle d'ouverture, l'invention propose que l'arc défini en section par la languette présente un rayon de courbure variable.

Une réalisation avantageuse présentant cette caractéristique consiste en ce que la languette présente en section une portion en arc de cercle raccordée à une portion sensiblement rectiligne disposée à proximité de l'axe.

Afin de faciliter encore l'utilisation du boîtier, l'invention propose que les dimensions du logement soient ajustées à celles de l'axe pour créer un frottement entre l'axe et son logement et maintenir ainsi en position le couvercle par rapport à la base.

Ainsi, le couvercle ne risque pas de se refermer de lui-même au cours de l'utilisation.

Afin de réduire encore l'encombrement des moyens d'articulation, l'invention propose que la base comprenne deux éléments définissant un fond et un réceptacle à produit entre lesquels est réalisé ledit logement.

L'invention va apparaître encore plus clairement dans la description qui va suivre, faite en référence aux dessins annexés dans lesquels :
- la figure 1 est une vue en perspective d'un boîtier conforme à l'invention, en position ouverte,
- la figure 2 est une vue en perspective du boîtier, en position fermée,
- la figure 3 est une vue éclatée en perspective du boîtier,
- la figure 4 est une autre vue éclatée en perspective du boîtier,
- la figure 5 est une vue en perspective du boîtier, en position ouverte, sans le fond,
- la figure 6 est une vue en perspective du boîtier, en position fermée, sans le fond.

Les figures illustrent un boîtier 1 comprenant un couvercle 2 articulé par rapport à une base 4. La base comprend un fond 6 et un élément intérieur 8 disposé à l'intérieur du fond 6 pour recevoir des produits cosmétiques.

Le fond 6 présente une nervure périphérique 38 s'insérant dans une rainure 40 ménagée dans le réceptacle, de sorte que le réceptacle 8 soit retenu par emboîtement par rapport au fond.

Le boîtier comprend en outre des moyens d'articulation 10 du couvercle 2 par rapport à la base 4 entre la position fermée représentée aux figures 2 et 6 et la position ouverte représentée aux figures 1 et 5.

Les moyens d'articulation comprennent une première partie intégrée au couvercle et une deuxième partie intégrée au fond 6. La première partie comporte une languette 12 liée directement au couvercle, un axe 14 s'étendant suivant un axe de rotation 18 et une portion de raccordement 16 reliant la languette 12 à l'axe 14. La deuxième partie comporte un logement 22 s'étendant suivant une direction de coulissement 20 sensiblement verticale et des moyens de guidage 24.

Le fond 6 présente des nervures 26 s'étendant suivant la direction de coulissement 20. De même, le réceptacle 8 présente des nervures 28 s'étendant suivant la direction de coulissement 20 sensiblement en regard des nervures 26 du fond 6. L'axe 14 vient en appui sur les nervures 26, 28 du fond 6 et du réceptacle 8 délimitant le logement 22. La distance entre les nervures 26, 28 est légèrement inférieure au diamètre de l'axe pour créer un frottement permettant de maintenir le couvercle en position.

Les moyens de guidage 24 comprennent une fente 30 interrompue dans sa partie centrale par un évidement 32 plus étroit que la fente, de sorte qu'il ménage deux parties extrêmes 30a, 30b. Cette fente 30 est décalée par rapport à la direction de coulissement 20, de sorte qu'elle n'est pas dans le prolongement du logement 22. Elle s'étend suivant une direction non parallèle à la direction de coulissement et de plus sensiblement courbe, afin d'améliorer le guidage de la languette 12 s'insérant à l'intérieur de chacune des parties extrêmes 30a, 30b.

La languette 12 présente en section une forme d'arc présentant un rayon de courbure variable. Elle comprend à proximité du couvercle une première portion 12a présentant en section sensiblement une forme en arc de cercle et une deuxième portion 12b sensiblement rectiligne à proximité de l'axe 12. Cette deuxième portion plane 12b vient en regard du fond, sensiblement à son contact lorsque le boîtier est en position fermée.

La portion de raccordement 16, plus étroite que la languette 12 définit un col qui est également plus étroit que l'évidement 32 afin de permettre l'insertion de la languette 12 à l'intérieur de la fente 30.

Le boîtier comprend en outre des moyens de verrouillage en position fermée, comprenant un crochet élastique 34, lié au couvercle, et un refend 36, ménagé dans la base 4, coopérant ensemble et élastiquement libérables.

Les moyens d'articulation 10 permettent au couvercle de déplacer le couvercle 2 entre une position fermée illustrée à la figure 2 et une position ouverte illustrée à la figure 1.

Dans la position fermée, le couvercle 2 vient au contact de la base 4 suivant une surface de contact 42 sensiblement horizontale. Au cours de l'ouverture du couvercle 2 vers la position ouverte, dans laquelle le couvercle est sensiblement à l'écart de la base 4, les moyens de guidage 24 combinent les mouvements de rotation et de translation du couvercle 2 par rapport à la base 4, afin d'ouvrir le couvercle 2 par rotation et de l'écarter simultanément de la base 4 par translation. La translation de l'axe 14 suivant la direction de coulissement 20 est sensiblement perpendiculaire à la surface de contact 42, ou du moins elle présente une composante non nulle suivant une direction perpendiculaire à la surface de contact 42.

Le fond et le couvercle seront avantageusement réalisés dans une matière styrénique, telle que acrylonitrile butadiène styrène (ABS), styrène acrylonitrile (SAN), polyméthacrylate de méthyle (PMMA), en polyester (PCTA/PCTG), en polyamide (PA), en polyacétal (POM) ou en polypropylène (PP).

Bien entendu, les dessins ne sont donnés qu'à titre d'exemples indicatifs et non limitatifs.

## Revendications

1. Boîtier (1), en particulier destiné à renfermer un produit cosmétique, comprenant essentiellement une base (4), un couvercle (2) et des moyens d'articulation (10) présentant une première (12, 14) et une deuxième (22, 34) parties liées pour l'une au couvercle et pour l'autre à la base, la première partie comprenant un axe (14) et la deuxième partie un logement (22) dans lequel pivote ledit axe suivant une direction de rotation (18), afin d'articuler le couvercle par rapport à la base entre une position fermée dans laquelle il vient au contact de la base et une position ouverte dans laquelle il est sensiblement à l'écart de la base, lesdits moyens d'articulations étant dissimulés à l'intérieur du boîtier, entre la base et le couvercle, en position fermée du boîtier, ledit logement (22) s'étend suivant une direction de coulissement (20) sensiblement perpendiculaire à la direction de rotation (18) pour permettre en outre une translation entre la première partie et la deuxième partie des moyens d'articulation suivant ladite direction de coulissement, **caractérisé en ce que** la première partie des moyens d'articulation comprend une languette (12) présentant une forme d'arc et l'axe (14) est décalé par rapport au centre de courbure de l'arc, et la deuxième partie des moyens d'articulation comprend des moyens de guidage (34) coopérant avec la languette pour combiner une rotation et une translation de la première partie des moyens d'articulation par rapport à la deuxième partie des moyens d'articulation entre la position fermée et la position ouverte du couvercle.

2. Boîtier selon la revendication 1, **caractérisé en ce que** :
- l'axe (14) est relié au couvercle par l'intermédiaire de la languette (12), et
- les moyens de guidage comprennent une fente (30) ménagée dans le réceptacle, dans laquelle coulisse ladite languette (12).

3. Boîtier selon la revendication 2, **caractérisé en ce que** :
- la fente et la languette présentent sensiblement la même largeur,
- la languette est reliée à l'axe par une portion de raccordement définissant un col (16), plus étroit que la languette,
- la fente est interrompue dans une portion centrale par un évidement (32), ledit évidement présentant une largeur inférieure à celle de la fente pour ménager deux portions extrêmes (30a, 30b) de la fente, mais supérieure à celle du col, afin de permettre l'insertion de la languette dans la fente.

4. Boîtier selon l'une quelconque des revendications 2 ou 3, **caractérisé en ce que** la direction de coulissement (20) est décalée par rapport à la fente (30).

5. Boîtier selon l'une quelconque des revendications 1 à 4, **caractérisé en ce que** l'arc défini en section par la languette (12) présente un rayon de courbure variable.

6. Boîtier selon la revendication 5, **caractérisé en ce que** la languette présente en section une portion en arc de cercle (12a) raccordée à une portion sensiblement rectiligne (12b) disposée à proximité de l'axe.

7. Boîtier selon l'une quelconque des revendications précédentes, **caractérisé en ce que** le couvercle vient au contact de la base suivant une surface de contact à laquelle la direction de coulissement est sensiblement perpendiculaire.

8. Boîtier selon l'une quelconque des revendications précédentes, **caractérisé en ce que** les dimensions du logement sont ajustées à celles de l'axe pour créer un frottement entre l'axe et son logement et maintenir ainsi en position le couvercle par rapport à la base.

9. Boîtier selon l'une quelconque des revendications précédentes, **caractérisé en ce que** la base comprend deux éléments définissant un fond (6) et un réceptacle (8) à produit entre lesquels est réalisé ledit logement (22).

## Patentansprüche

1. Dose (1), die insbesondere dazu bestimmt ist, ein kosmetisches Produkt einzuschließen, mit im wesentlichen einer Basis (4), einem Deckel (2) und Anlenkmitteln (10), die einen ersten (12, 14) und einen zweiten (22, 34) Teil aufweisen, wobei der eine mit dem Deckel und der andere mit der Basis verbunden ist, der erste Teil eine Achse (14) und der zweite Teil einen Sitz (22) aufweist, in welchem die Achse entlang einer Drehrichtung (18) schwenkt, um den Deckel bezüglich der Basis zwischen einer geschlossenen Position anzulenken, in welcher er mit der Basis in Kontakt kommt, und einer geöffneten Position, in welcher er sich im wesentlichen im Abstand von der Basis befindet, wobei die Anlenkmittel im Inneren der Dose zwischen der Basis und dem Deckel in geschlossener Position der Dose verdeckt sind, wobei sich der Sitz (22) entlang einer Gleitrichtung (20) im wesentlichen senkrecht zu der Drehrichtung (18) erstreckt, um ferner eine Verschiebung zwischen dem ersten Teil und dem zweiten Teil der Anlenkmittel entlang der Gleitrichtung zu erlauben, **dadurch gekennzeichnet, daß** der erste Teil der Anlenkmittel eine Zunge (12) aufweist, welche die Form eines Bogens hat, und die Achse (14) bezüglich der Mitte der Bogenkrümmung verschoben ist, und der zweite Teil der Anlenkmittel Führungsmittel (34) aufweist, die mit der Zunge zusammenwirken, um eine Drehung und eine Verschiebung des ersten Teils der Anlenkmittel bezüglich des zweiten Teils der Anlenkmittel zwischen der geschlossenen und der geöffneten Position des Deckels zu kombinieren.

2. Dose nach Anspruch 1, **dadurch gekennzeichnet, daß**:
- die Achse (14) mit dem Deckel mittels der Zunge (12) verbunden ist und
- die Führungsmittel einen Schlitz (30) aufweisen, der in dem Behälter angeordnet ist, in dem die Zunge (12) gleitet.

3. Dose nach Anspruch 2, **dadurch gekennzeichnet, daß**:
- der Schlitz und die Zunge im wesentlichen dieselbe Breite aufweisen,
- die Zunge mit der Achse durch einen Anschlußteil verbunden ist, welcher einen Kragen (16) bildet, der schmaler als die Zunge ist,
- der Schlitz in einem mittleren Teil durch eine Aussparung (32) unterbrochen ist, wobei die Aussparung eine Breite aufweist, welche geringer als die des Schlitzes ist, um zwei äußerste Teile (30a, 30b) des Schlitzes zu bilden, wobei die Breite aber größer als die des Kragens ist, um das Einführen der Zunge in den Schlitz zu erlauben.

4. Dose nach einem der Ansprüche 2 oder 3, **dadurch gekennzeichnet, daß** die Gleitrichtung (20) bezüglich des Schlitzes (30) versetzt ist.

5. Dose nach einem der Ansprüche 1 bis 4, **dadurch gekennzeichnet, daß** der im Schnitt durch die Zunge (12) definierte Bogen einen variablen Krümmungsradius aufweist.

6. Dose nach Anspruch 5, **dadurch gekennzeichnet, daß** die Zunge im Schnitt einen Kreisbogenteil (12a) aufweist, der mit einem im wesentlichen geradlinigen Teil (12b) verbunden ist, welcher in der Nähe der Achse angeordnet ist.

7. Dose nach einem der vorhergehenden Ansprüche, **dadurch gekennzeichnet, daß** der Deckel mit der Basis entlang einer Kontaktoberfläche in Kontakt kommt, zu welcher die Gleitrichtung im wesentlichen senkrecht ist.

8. Dose nach einem der vorhergehenden Ansprüche, **dadurch gekennzeichnet, daß** die Abmessungen des Sitzes denen der Achse angepaßt sind, um eine Reibung zwischen der Achse und ihrem Sitz zu erzeugen und so den Deckel bezüglich der Basis in Position zu halten.

9. Dose nach einem der vorhergehenden Ansprüche, **dadurch gekennzeichnet, daß** die Basis zwei Elemente aufweist, welche einen Boden (6) und einen Produktbehälter (8) bestimmen, zwischen denen der Sitz (22) realisiert ist.

## Claims

1. A case (1), in particular intended to contain a cosmetic product, essentially comprising a base (4), a lid (2) and articulation means (10) having a first (12, 14) and a second part (22, 34) which are linked one to the lid and the other to the base, the first part comprising a pin (14) and the second part a seating (22) in which said pin pivots in a direction of rotation (18), in order to articulate the lid with respect to the base between a closed position in which it comes into contact with the base and an open position in which it is substantially away from the base, said articulation means being concealed on the inside of the case, between the base and the lid, in the closed position of the case, said seating (22) extending in a direction of slide (20) substantially perpendicular to the direction of rotation (18) in order further to permit translation between the first part and the second part of the articulation means in said direction of slide, **characterized in that** the first part of the articulation means comprises a tongue (12) having an arc shape and the pin (14) is offset with respect to the centre of curvature of the arc, and the second part of the articulation means comprises guide means (34) co-operating with the tongue to combine the rotation and the translation of the first part of the articulation means with respect to the second part of the articulation means between the closed position and the open position of the lid.

2. A case according to claim 1, **characterized in that**:
- the pin (14) is connected to the lid by way of the tongue (12), and
- the guide means comprise a slot (30) provided in the receptacle, in which said tongue (12) slides.

3. A case according to claim 2, **characterized in that**:
- the slot and the tongue are substantially of the same width,
- the tongue is connected to the pin by a connecting portion defining a neck (16), narrower than the tongue,
- the slot is interrupted in a central portion by a recess (32), said recess having a width less than that of the slot to provide two end portions (30a, 30b) of the slot, but greater than that of the neck, in order to permit the insertion of the tongue into the slot.

4. A case according to either claim 2 or claim 3, **characterized in that** the direction of slide (20) is offset with respect to the slot (30).

5. A case according to any one of claims 1 to 4, **characterized in that** the arc defined in section by the tongue (12) has a variable radius of curvature.

6. A case according to claim 5, **characterized in that** the tongue has in section a portion in the shape of an arc of a circle (12a) connected to a substantially straight portion (12b) arranged in proximity to the pin.

7. A case according to any one of the preceding claims, **characterized in that** the lid comes into contact with the base on a contact surface to which the direction of slide is substantially perpendicular.

8. A case according to any one of the preceding claims, **characterized in that** the dimensions of the seating are adapted to those of the pin to create friction between the pin and its seating and thus to hold the lid in position with respect to the base.

9. A case according to any one of the preceding claims, **characterized in that** the base comprises two elements defining a bottom (6) and a product receptacle (8) between which said seating (22) is provided.
